# EUROPÄISCHE PATENTSCHRIFT

(11) **EP 1 149 207 B1**
(45) Veröffentlichungstag und Bekanntmachung des Hinweises auf die Patenterteilung: **02.05.2003**
(21) Anmeldenummer: 00914072.4
(22) Anmeldetag: 08.02.2000
(51) Int. Cl.: E02D 29/02, E04C 1/39

(54) **PALISADE**
STOCKADE
ELEMENT DE PALISSADE

(30) Priorität: 12.02.1999 DE 19905842
(43) Veröffentlichungstag der Anmeldung: 31.10.2001
(73) Patentinhaber: Karl Weber Betonwerk GmbH & Co. KG, 32457 Porta Westfalica (DE)
(72) Erfinder: SCHMITZ, Michael, D-77836 Rheinmünster (DE)
(74) Vertreter: Lasch, Hartmut Dipl.-Ing.
(86) Internationale Anmeldenummer: EP0000981
(87) Internationale Veröffentlichungsnummer: WO00047828

(56) Entgegenhaltungen:
- DE-A- 19 713 037
- DE-U- 29 715 696
- FR-A- 2 657 638

## Beschreibung

Die Erfindung betrifft eine Palisade mit auf entgegengesetzten Seiten angeordneten Sicht- oder Wandflächen und dazwischen liegenden Stirnseiten, wobei auf einer der Stirnseiten ein vorstehender konvexer Kopf und auf der anderen Stirnseite eine konkave Aufnahme ausgebildet ist und wobei der Kopf und die Aufnahme bei der Bildung einer Palisadenwand mit einer Aufnahme bzw. einem Kopf einer benachbarten Palisade derart in Eingriff treten, daß der Kopf die Aufnahme im wesentlichen vollständig ausfüllt.

Die Aneinanderreihung von in den Erdboden vertikal eingegrabenen oder in sonstiger Weise festgelegten Palisaden bzw. Pfählen zur Bildung von Wänden oder Mauern ist seit langem bekannt. Während die Palisaden ursprünglich als Schutzwälle dienten, finden sie heute insbesondere auch bei der Gestaltung von Gärten und Außenanlagen, beispielsweise bei Hochbeeten, Hangabstützungen, Terrassierungen etc. Verwendung. Die Palisaden bestehen in der Regel aus Holz oder Beton und werden im Erdboden in einem Betonfundament eingespannt. Wenn nur sehr geringe Belastungen auf die Palisade einwirken, kann es auch ausreichen, diese lediglich in den Erdboden einzugraben.

Im folgenden soll beispielhaft von einer aus nebeneinander angeordneten Palisaden gebildeten Wand ausgegangen werden, die entweder freistehend oder zumindest einseitig mit Erdboden hinterfüllt sein kann.

Während früher in der Regel Holzstämme als Palisaden verwendet wurden und diese deshalb einen im wesentlichen kreisförmigen Querschnitt besaßen, werden Palisaden heutzutage meistens als Beton-Fertigteile hergestellt, was es ermöglicht, die Palisaden in der Formgebung ihres Querschnitts entsprechend den gestellten Anforderungen auszugestalten. Eine derartige Palisade, wie sie in der DE 297 15 696 U1 gezeigt ist, besitzt auf zwei entgegengesetzten Seiten angeordnete Sicht- oder Wandflächen, die zusammen mit den entsprechenden Sicht- oder Wandflächen benachbarter Palisaden im aufgestellten Zustand die Oberflächen der Wand bilden. An den Enden der Sicht- oder Wandflächen der Palisade ist jeweils eine Stirnseite ausgebildet, die im wesentlichen senkrecht zu den Sicht- oder Wandflächen verläuft. Bei der Aneinanderreihung der Palisaden werden benachbarte Palisaden mit ihren aneinander zugewandten Stirnseiten in Anlage gebracht.

Die Standfestigkeit jeder einzelnen Palisade wird durch die Einbettung im Erdboden erreicht. Um örtlich begrenzt auftretende, im wesentlichen senkrecht zur Wandebene gerichtete Kräfte besser aufnehmen zu können, ist es aus der DE 297 15 696 U1 bekannt, nebeneinander angeordnete Palisaden miteinander in Eingriff zu bringen, so daß Querlasten, die auf eine Palisade einwirken, auch auf benachbarte Palisaden übertragen und von diesen mit abgeleitet werden, so daß die Standfestigkeit der Wand erhöht ist.

Der gegenseitige Eingriff benachbarter Palisaden wird dadurch erreicht, daß auf der einen Stirnseite ein sich im wesentlichen über die gesamte Breite der Stirnseite erstreckender, zentrisch ausgerichteter Kopf mit halbkreisförmiger, konvexer Gestalt und auf der entgegengesetzten Stirnseite eine komplementäre Aufnahme in Form einer teilkreisförmigen Hohlkehle angeordnet ist, die sich ebenfalls über die gesamte Breite der Stirnseite erstreckt. Da der Kopf in verschiedenen Positionen innerhalb der Aufnahme angeordnet sein kann, ist zwischen benachbarten Palisaden eine Art Gelenk mit vertikaler Gelenkachse gebildet, das es ermöglicht, zwischen benachbarten Palisaden eine Abwinkelung auszugestalten, so daß auch polygonartig gekrümmte Wände gebildet werden können.

Es hat sich jedoch gezeigt, daß die Gestaltungsmöglichkeiten mit den bekannten Palisaden relativ begrenzt sind und optische Nachteile besitzen. Dies ist einerseits darin begründet, daß das Maß der Abwinkelung zwischen zwei benachbarten Palisaden beschränkt ist, und andererseits läßt sich aufgrund des auf den Stirnflächen vorstehenden Kopfes keine glatte, durchgehende Wandfläche ausbilden. Auf diese Weise ist auf den Wandflächen einer Palisadenwand eine Vielzahl von Nischen gebildet, die einer ebenen Wandfläche entgegenstehen und eine optisch ungleichmäßige Oberfläche darstellen. Darüber hinaus ist aufgrund der Nischen im Fußbereich der Palisaden keine geradlinige Kante für den Anschluß von Bodenplatten gebildet, so daß im Übergang zwischen der Wand- und der Bodenfläche Spalten gebildet sind, die zur Verschmutzung und Vermoosung bzw. Verkrautung neigen.

Aus der DE 195 15 636 A1 ist eine stabförmige Palisade aus Beton bekannt, die auf ihren Stirnseiten jeweils einen hakenartigen, exzentrisch versetzt angeordneten Vorsprung trägt. Die Vorsprünge sind dabei auf den beiden Stirnseiten zu entgegengesetzten Seiten versetzt, so daß die einander zu gewandten Vorsprünge nebeneinanderstehender Palisaden miteinander in Anlage treten können. Ein definiertes Gelenk mit einem konvexen Kopf, der in eine entsprechend geformte konkave Aufnahme eingreift, ist dabei jedoch nicht vorgesehen. Auch eine aus derartigen Palisaden aufgebaute Wand weist die oben bereits beschriebenen Nachteile hinsichtlich der Gestaltungsmöglichkeiten und der Nischenbildung auf.

Der Erfindung liegt die Aufgabe zugrunde, eine Palisade der eingangs genannten Art zu schaffen, mit der die vorgenannten Probleme vermieden sind und die dem Benutzer aufgrund ihrer konstruktiven Ausgestaltung eine Vielzahl von Gestaltungsmöglichkeiten für den Aufbau einer Palisadenwand ermöglicht.

Diese Aufgabe wird erfindungsgemäß bei einer Palisade dadurch gelöst, daß der Kopf und die Aufnahme auf der jeweiligen Stirnseite in gleicher Richtung außermittig angeordnet sind.

Durch den gleich gerichteten Versatz des Kopfes und der Aufnahme in Querrichtung der Palisade, d.h. senkrecht zu den Sicht- oder Wandflächen, ist erreicht, daß der Kopf und die Aufnahme eine der Sicht- oder Wandflächen nicht tangieren, so daß auf dieser Seite der Palisade eine durchgehende Wandoberfläche ausgebildet werden kann, ohne daß der Kopf von dieser Seite der Palisade sichtbar ist.

Darüber hinaus ermöglicht die asymmetrische Anordnung des Kopfes und der Aufnahme eine deutliche Erhöhung der Gestaltungsmöglichkeiten für den Benutzer, da in Abhängigkeit von der gegenseitigen Ausrichtung benachbarter Palisaden unterschiedliche Wanddesigns entstehen.

Die Mittelpunkte des Kopfes und der Aufnahme können um ein beliebiges Maß aus der vertikalen Mittel- bzw. Wandebene der Palisade versetzt sein, wobei sie entweder zwischen den beiden Sicht- oder Wandflächen oder auch außerhalb von diesen liegen können.

Vorzugsweise sind der Kopf und die Aufnahme jeweils in Querrichtung bis zum Ende der Stirnseiten versetzt, so daß sie jeweils im Eckbereich zwischen der jeweiligen Stirnseite und der zugeordneten Sicht- oder Wandfläche angeordnet sind. Dies ermöglicht es, daß der Kopf von der Palisade relativ weit vorsteht und gut zugänglich ist, so daß das von dem Kopf und einer mit diesem in Eingriff stehenden Aufnahme gebildete Gelenk über einen großen Winkelbereich verstellt werden kann und die bei einem Kurvenzug entstehende klaffende Fuge durch den sichtbar werdenden Kopf verhindert wird.

In einer möglichen Ausführungsform ist vorgesehen, daß die Sicht- oder Wandflächen und die Stirnseiten im wesentlichen senkrecht zueinander verlaufen und daß der Schnittpunkt bzw. Schnittgerade der den Kopf tragenden Sicht- oder Wandfläche mit der zugeordneten, den Kopf tragenden Stirnseite innerhalb des Querschnitts des Kopfes liegt. Dabei kann der Kopf mit seinem Mittelpunkt entweder innerhalb oder außerhalb des Kernquerschnittes der Palisade liegen, der durch die Sicht- oder Wandflächen oder die Stirnseiten begrenzt ist. Einerseits ist es möglich, daß der Mittelpunkt des Querschnittes des Kopfes in der Ebene der den Kopf tragenden Sicht- oder Wandfläche und zwischen den Stirnseiten angeordnet ist. Alternativ kann der Mittelpunkt des Querschnittes des Kopfes auch zwischen den Sicht- oder Wandflächen und zwischen den Stirnseiten angeordnet sein, d.h. innerhalb des Kernquerschnittes der Palisade liegen.

Außerhalb des Kernquerschnittes der Palisade liegt der Mittelpunkt des Querschnittes des Kopfes dann, wenn er außerhalb der den Kopf tragenden Sicht- oder Wandfläche und/oder außerhalb der den Kopf tragenden Stirnseite angeordnet ist. Statt in der Ebene der den Kopf tragenden Sicht- oder Wandfläche kann der Mittelpunkt des Querschnittes des Kopfes auch in der Ebene der den Kopf tragenden Stirnseite und zwischen den beiden Sicht- oder Wandflächen angeordnet sein.

In einer speziellen Ausgestaltung der Erfindung ist vorgesehen, daß der Mittelpunkt des Querschnittes des Kopfes im Schnittpunkt der den Kopf tragenden Sicht- oder Wandfläche und der den Kopf tragenden Stirnseite, d.h. genau in einem Eckpunkt des Kernquerschnittes der Palisade angeordnet ist.

In einer Ausgestaltungsmöglichkeit ist vorgesehen, daß der Kopf einen teilkreisförmigen Querschnitt aufweist, der sich von der Außenseite der zugeordneten Sicht- oder Wandfläche über einen Winkel von ca. 270° bis zur Oberfläche der zugeordneten Stirnseite erstreckt. Alternativ kann der Kopf auch einen polygonförmigen Querschnitt insbesondere in Form eines regelmäßigen Vielecks besitzen, wodurch der Kopf und die Aufnahme nur in vorbestimmten Relativstellungen angeordnet werden können, dabei jedoch einen besseren und insbesondere drehfesten Eingriff besitzen. Die teilkreisförmige Ausgestaltung des Kopfes und der Aufnahme ermöglicht hingegen eine stufenlose Winkelverstellung zwischen benachbarten Palisaden.

Die Aufnahme, die zur gleichen Seite wie der Kopf relativ zur Mitte der Palisade in Querrichtung versetzt ist, weist eine der Ausgestaltung des Kopfes komplementäre Ausgestaltung auf. Vorzugsweise ist die Aufnahme als Hohlkehle ausgebildet, die entsprechend der Kopfgestaltung entweder einen teilkreisförmigen Querschnitt oder einen polygonförmigen Querschnitt besitzt. Die Aufnahme ist in einem Eckbereich zwischen der jeweiligen Stirnseite und der zugeordneten Sicht- oder Wandfläche angeordnet und weist eine Umrißlinie über einen Winkelbereich von ca. 45° bis 180° und vorzugsweise von 90° auf.

Die Sicht- oder Wandflächen können entweder glatt ausgebildet sein, es ist jedoch auch möglich, sie oberflächlich zu strukturieren oder beispielsweise durch Strahlen zu veredeln, um der Palisadenwand ein aufgelockertes bzw. edleres Design zu vermitteln. Alternativ oder zusätzlich dazu können die Sicht- oder Wandflächen konvex oder konkav gewölbt sein.

Vorzugsweise besteht die Palisade aus Beton und weist über ihre Höhe einen im wesentlichen konstanten Querschnitt auf, wobei sie je nach Größe der aufzunehmenden Lasten unbewehrt oder bewehrt ausgebildet sein kann.

Weitere Einzelheiten und Merkmale der Erfindung sind aus der folgenden Beschreibung von Ausführungsbeispielen unter Bezugnahme auf die Zeichnung ersichtlich. Es zeigen:
- Fig. 1: einen Querschnitt durch eine Palisade gemäß einer ersten Ausführungsform,
- Fig. 2: einen Querschnitt durch eine Palisade gemäß einer zweiten Ausführungsform,
- Fig. 3: eine erste Abwandlung der Palisade gemäß Fig. 2,
- Fig. 4: eine zweite Abwandlung der Palisade gemäß Fig. 2,
- Fig. 5: zwei Palisaden gemäß Fig. 1 in gegenseitigem Eingriff unter Bildung einer Abwinkelung,
- Fig. 6: zwei Palisaden gemäß Fig. 2 in gegenseitigem Eingriff unter Bildung einer Abwinkelung,
- Fig. 7: eine Vorderansicht eines ersten Ausführungsbeispiels einer Palisadenwand,
- Fig. 8: die Rückansicht der Palisadenwand gemäß Fig. 7,
- Fig. 9: eine Vorderansicht eines zweiten Ausführungsbeispiels einen Palisadenwand und
- Fig. 10,11, 12,13, 14,15: den Querschnitt einer Palisade gemäß Fig. 1 mit unterschiedlichen Positionen des Kopfes und der Aufnahme.

Eine in Fig. 1 im Querschnitt dargestellte Palisade 10 besteht aus Beton und weist über ihre Höhe, d.h. senkrecht zur Zeichenebene, einen im wesentlichen gleichbleibenden Querschnitt auf. Sie besitzt eine erste Sicht- oder Wandfläche 11, die im wesentlichen eben ausgebildet ist, und auf ihrer entgegengesetzten Seite eine parallel dazu verlaufende zweite Sicht- oder Wandfläche 12, die ebenfalls eben ist. Senkrecht zu den beiden Sicht- oder Wandflächen 11 und 12 verlaufen auf entgegengesetzten Seiten seitliche Stirnseiten 13 und 14.

Im Eckbereich der einen, gemäß Fig. 1 rechten Stirnseite 13 mit der zweiten Sicht- oder Wandfläche 12 ist ein Kopf 15 einstückig angeformt, der einen teilkreisförmigen konvexen Querschnitt besitzt und dessen Mittelpunkt M im Schnittpunkt der Stirnseite 13 und der Sicht- oder Wandfläche 12 liegt. Der kreisförmige Umfangsbereich des Kopfes 15 erstreckt sich von der zweiten Sicht- oder Wandfläche 12 über einen Winkel von 270° bis zur Stirnseite 13. Im dargestellten Ausführungsbeispiel entspricht der Radius des Kopfes im wesentlichen der halben Breite der Palisade, d.h. dem halben Abstand der beiden Sicht- oder Wandflächen 11 und 12.

Im Eckbereich zwischen der entgegengesetzten Stirnseite 14 und der zweiten Sicht- oder Wandfläche 12 ist eine als Hohlkehle ausgebildete konkave Aufnahme 16 ausgebildet, deren Krümmungsradius dem Radius des Kopfes 15 entspricht und deren Mittelpunkt P im Schnittpunkt der Stirnseite 14 mit der zweiten Sicht- oder Wandfläche 12 liegt. Die konkave Aufnahme 16 erstreckt sich zwischen der Stirnfläche 14 und der zweiten Sicht- oder Wandfläche 12 über einen Winkel von 90°.

Wie in Fig. 1 gestrichelt angedeutet ist, werden zum Aufbau einer Palisadenwand mehrere Palisaden 10 nebeneinander angeordnet, wobei der Kopf einer Palisade in die Ausnehmung der benachbarten Palisade eingreift und die einander zugewandten Stirnseiten der benachbarten Palisaden in Anlage kommen. Da sich die Aufnahme 16 nur über einen Winkelbereich von ca. 90° erstreckt, der Kopf 15 jedoch einen Umfangsbereich von 270° aufweist, können nebeneinander angeordnete Palisaden über einen Winkelbereich von 180° in beliebiger Ausrichtung zueinander angeordnet werden, wobei der Kopf jeweils in der Aufnahme liegt und diese vollständig ausfüllt. Auf diese Weise können Abwinkelungen zwischen benachbarten Palisaden über einen großen Winkelbereich realisiert werden. Eine mögliche Abwinkelung zweier benachbarter Palisaden gemäß Fig. 1 ist in Fig. 5 gezeigt.

Der Eingriff des Kopfes in die Aufnahme einer benachbarten Palisade stellt sicher, daß auch quer zur Wandebene auftretende punktuelle Kräfte von mehreren Palisaden aufgenommen und abgetragen werden, wodurch die Standfestigkeit der Palisadenwand erhöht ist.

Fig. 2 zeigt eine alternative Ausführungsform einer Palisade 10, die sich von der Palisade gemäß Fig. 1 lediglich dadurch unterscheidet, daß der Kopf 15 keinen Teilkreisquerschnitt, sondern einen polygonförmigen konvexen Querschnitt in Form eines regelmäßigen Vielecks besitzt, wobei in Fig. 2 ein Kopf mit einem Umfang von 270° eines regelmäßigen Achtecks dargestellt ist. Entsprechend ist die Aufnahme 16 gemäß einem 90° Abschnitt des entsprechenden Achtecks ausgebildet, so daß der Kopf 15 in die Aufnahme 16 einer benachbarten Palisade eingreifen kann. Hierbei ist jedoch im Gegensatz zu dem Ausführungsbeispiel gemäß Fig. 1 keine stufenlose Verstellung zweier benachbarter Palisaden relativ zueinander möglich, sondern aufgrund der Polygonform des Kopfes und der Aufnahme sind vorbestimmte Winkelverstellungen gegeben. In dem gezeigten Ausführungsbeispiel gemäß Fig. 2 sind fünf verschiedene Stellungen zwischen zwei benachbarten Palisaden möglich, von denen eine geradlinige Ausrichtung in Fig. 2 gestrichelt angedeutet und eine abgewinkelte Ausrichtung in Fig. 6 dargestellt ist.

Während bei den Ausführungsbeispielen gemäß den Fig. 1 und 2 die beiden Sicht- oder Wandflächen 11 und 12 parallel zueinander verlaufen, zeigt Fig. 3 eine Abwandlung dahingehend, daß sowohl die erste Sicht- oder Wandfläche 11 als auch die zweite Sicht- oder Wandfläche 12 konvex nach außen gewölbt ist, während die Form des Kopfes und der Aufnahme unverändert geblieben ist. Zwar sind in Fig. 3 ein polygonförmiger Kopf und eine polygonförmige Aufnahme dargestellt, in gleichartiger Weise können die gewölbten Sicht- oder Wandflächen jedoch auch bei teilkreisförmigem Kopf bzw. entsprechender Aufnahme gemäß Fig. 1 vorgesehen sein.

Das Ausführungsbeispiel gemäß Fig. 4 unterscheidet sich von den vorhergehenden Ausführungsbeispielen dadurch, daß die Oberflächen der Sicht- oder Wandflächen 11 und 12 mittels Erhöhungen und Vertiefungen leicht strukturiert sind. Dies kann unabhängig von der Form des Kopfes und der Aufnahme sowie der Ausrichtung der Sicht- oder Wandflächen vorgesehen sein.

Fig. 7 zeigt einen Ausschnitt aus einer Palisadenwand, die aus vier gleichartigen Palisaden 10 aufgebaut ist. Die drei rechten Palisaden sind dabei linear zueinander ausgerichtet, so daß ihre aneinander zugewandten Stirnseiten direkt aneinanderliegen und die vorderen Sicht- oder Wandflächen 11 eine glatte, im wesentlichen kontinuierliche, nur durch die relativ kleinen Fugen 18 zwischen den Palisaden unterbrochene Außenfläche bildet. Die gemäß Fig. 7 linke Palisade ist gegenüber ihrer benachbarten Palisade um ca. 45° abgewinkelt, wobei der Kopf weiterhin in der Aufnahme der benachbarten Palisade angeordnet ist. In dem abgewinkelten Bereich ist eine klaffende Fuge 17 gebildet, die den Blick auf den säulenartigen Kopf 15 erlaubt.

Fig. 8 zeigt die Rückansicht einer Palisadenwand aus drei linear ausgerichteten Palisaden, wobei die Köpfe als halbkreisförmige Vorsprünge erscheinen, während auf der nicht sichtbaren Rückseite eine im wesentlichen glatte Fläche gebildet ist.

Aufgrund des erfindungsgemäßen Versatzes des Kopfes und der Aufnahme aus der Mittelebene der Palisade jeweils in Richtung eines Eckpunktes ist es möglich, die Ausrichtung nebeneinander angeordneter Palisaden bei der Bildung einer Palisadenwand zu variieren. Fig. 9 zeigt ein entsprechendes Ausführungsbeispiel, wobei nebeneinander stehende Palisaden jeweils in einer um eine vertikale Achse um 180° gedrehten Ausrichtung angeordnet sind. Dies ergibt eine Palisadenwand, bei der benachbarte Palisaden um eine Palisadenbreite zueinander in Querrichtung der Wand versetzt sind, so daß eine aufgelockerte Oberflächengestaltung mit einem Wechsel von vorstehenden Bereichen und Vertiefungen 19 erreicht wird. Auch hierbei ist es selbstverständlich möglich, nebeneinanderliegende Palisaden relativ zueinander abzuwinkeln.

Der in Fig. 1 dargestellte Querschnitt einer Palisade weist die Besonderheit auf, daß der Mittelpunkt M des teilkreisförmigen konvexen Kopfes 15 genau im Schnittpunkt der Stirnseite 13 und der senkrecht dazu verlaufenden Sichtoder Wandfläche 12 liegt. Die Fig. 10 bis 15 zeigen jeweils eine etwas davon abweichende Position des Kopfes 15 und dementsprechend auch der Aufnahme 16, wobei in allen dargestellten Ausführungsbeispielen der Schnittpunkt S der den Kopf 15 tragenden Sicht- oder Wandfläche 12 mit der zugeordneten, den Kopf 15 tragenden Stirnseite 13 innerhalb des Querschnittes des Kopfes 15 liegt.

Die in den Fig. 10 bis 15 dargestellten Palisadenquerschnitte besitzen einen Kernquerschnitt, der durch die beiden ebenen, parallel zueinander verlaufenden Sicht- oder Wandflächen 11 und 12 sowie die beiden ebenen, ebenfalls parallel zueinander verlaufenden, sich senkrecht zu den Sicht- oder Wandflächen 11 und 12 erstreckenden Stirnseiten 13 und 14 definiert ist. Der Schnittpunkt S der den Kopf 15 tragenden oberen Sicht- oder Wandfläche 12 mit der zugeordneten, den Kopf 15 tragenden rechten Stirnseite 13 stellt somit einen Eckpunkt des Kernquerschnittes dar. Der Punkt S' stellt den Schnittpunkt der beiden Flächen dar, zwischen denen sich die Aufnahme 16 erstreckt, d.h. den Schnittpunkt zwischen der oberen Sicht- oder Wandfläche 12 und der dem Kopf abgewandten Stirnseite 14.

Wie Fig. 10 zeigt, liegt der Mittelpunkt M des teilkreisförmigen konvexen Kopfes 15 in der Ebene der oberen Sichtoder Wandfläche 12 und zwischen den beiden Stirnseiten 13 und 14, so daß der Kopf verglichen mit der Querschnittsgestaltung der Palisade gemäß Fig. 1 entlang der oberen Sicht- oder Wandfläche 12 um den Abstand zwischen den Punkten M und S nach innen gezogen ist. Entsprechend ist der Mittelpunkt P der Aufnahme 16 gegenüber dem Schnittpunkt S' um das gleiche Maß nach außen versetzt.

Fig. 11 zeigt eine ähnliche Ausgestaltung, wobei der Mittelpunkt M des Kopfes auf der Ebene der rechten Stirnseite 13 liegt und gleichzeitig zwischen den beiden Sicht- oder Wandflächen 12 angeordnet ist, d.h. gegenüber der Ausgestaltung gemäß Fig. 1 auf der Stirnseite 13 um den Abstand zwischen den Punkten S und M zur Mitte der Palisade versetzt ist. Entsprechend ist auch der Mittelpunkt P der Aufnahme 16 auf der linken Stirnseite 14 um das gleiche Maß gegenüber dem Schnittpunkt S' zur Mitte der Palisade versetzt.

Die Fig. 12 und 13 zeigen jeweils eine Ausgestaltung einer Palisade, bei der der Mittelpunkt M des Kopfes 15 im Inneren des Kernquerschnittes der Palisade liegt, d.h. gegenüber der Ausgestaltung gemäß Fig. 1 sowohl in Querrichtung als auch in Längsrichtung der Palisade nach innen versetzt ist. Dabei kann das Versatzmaß in beide Richtungen gleich oder - wie in den Fig. 12 und 13 dargestellt - jeweils unterschiedlich sein. Gemäß Fig. 12 ist der Versatz des Mittelpunktes M gegenüber dem Schnittpunkt S in Längsrichtung der Palisade, d.h. parallel zu den Sicht- oder Wandflächen 11 und 12 größer als in der senkrecht dazu verlaufenden Querrichtung. Gemäß Fig. 13 ist der Versatz in Querrichtung größer als in Längsrichtung der Palisade. In beiden Fällen ist auch der Mittelpunkt P der Aufnahme 16 entsprechend gegenüber dem Schnittpunkt S' versetzt.

Um einen möglichst weit hervorstehenden Kopf 15 zu erhalten, kann der Mittelpunkt M des Kopfes 15 auch außerhalb des Kernquerschnittes der Palisade liegen, wie es in den Fig. 14 und 15 dargestellt ist. Auch hierbei kann in Längsrichtung und in Querrichtung der Palisade ein gleichartiger Versatz vorgesehen sein, die Fig. 14 und 15 zeigen jedoch unterschiedliche Versatzmaße in Längsrichtung und Querrichtung der Palisade. Gemäß Fig. 14 ist der Versatz des Mittelpunktes M gegenüber dem Schnittpunkt S in Längsrichtung der Palisade nach innen gerichtet größer als der nach außen gerichtete Versatz in Querrichtung, während gemäß Fig. 15 ein nach innen gerichteter Versatz des Mittelpunktes M relativ zu dem Schnittpunkt S in Querrichtung größer als ein nach außen gerichteter Versatz in Längsrichtung der Palisade ist. Auch in diesen beiden Fällen ist der Mittelpunkt P der Aufnahme 16 gegenüber dem Schnittpunkt S' entsprechend versetzt.

## Patentansprüche

1. Palisade mit auf entgegengesetzten Seiten angeordneten Sicht- oder Wandflächen (11,12) und dazwischen liegenden Stirnseiten (13,14), wobei auf einer der Stirnseiten (13) ein vorstehender konvexer Kopf (15) und auf der anderen Stirnseite (14) eine konkave Aufnahme (16) ausgebildet ist und wobei der Kopf (15) und die Aufnahme (16) bei der Bildung einer Palisadenwand mit einer Aufnahme bzw. einem Kopf einer benachbarten Palisade derart in Eingriff treten, daß der Kopf (15) die Aufnahme (16) im wesentlichen vollständig ausfüllt, **dadurch gekennzeichnet, daß** der Kopf (15) und die Aufnahme (16) auf der jeweiligen Stirnseite (13,14) in gleicher Richtung außermittig angeordnet sind.

2. Palisade nach Anspruch 1, **dadurch gekennzeichnet, daß** der Kopf (15) und die Aufnahme (16) jeweils im Eckbereich zwischen der jeweiligen Stirnseite (13,14) und der Sicht- oder Wandfläche (12) angeordnet sind.

3. Palisade nach Anspruch 2, **dadurch gekennzeichnet, daß** die Sicht- oder Wandflächen (11,12) und die Stirnseiten (13,14) im wesentlichen senkrecht zueinander verlaufen und daß der Schnittpunkt S der den Kopf (15) tragenden Sicht- oder Wandfläche (12) mit der zugeordneten, den Kopf (15) tragenden Stirnseite (13) innerhalb des Querschnittes des Kopfes (15) liegt.

4. Palisade nach Anspruch 3, **dadurch gekennzeichnet, daß** der Mittelpunkt M des Querschnittes des Kopfes (15) in der Ebene der den Kopf (15) tragenden Sicht- oder Wandfläche (12) und zwischen den Stirnseiten (13,14) angeordnet ist.

5. Palisade nach Anspruch 3, **dadurch gekennzeichnet, daß** der Mittelpunkt M des Querschnittes des Kopfes (15) zwischen den Sicht- oder Wandflächen (11,12) und zwischen den Stirnseiten (13,14) angeordnet ist.

6. Palisade nach Anspruch 3, **dadurch gekennzeichnet, daß** der Mittelpunkt M des Querschnittes des Kopfes (15) außerhalb der den Kopf (15) tragenden Sicht- oder Wandfläche (12) und/oder der den Kopf (15) tragenden Stirnseite (13) angeordnet ist.

7. Palisade nach Anspruch 3, **dadurch gekennzeichnet, daß** der Mittelpunkt M des Querschnittes des Kopfes (15) in der Ebene der den Kopf (15) tragenden Stirnseite (13) und zwischen den Sicht- oder Wandflächen (12,13) angeordnet ist.

8. Palisade nach Anspruch 3, **dadurch gekennzeichnet, daß** der Mittelpunkt M des Querschnitts des Kopfes (15) im Schnittpunkt S der den Kopf (15) tragenden Sicht- oder Wandfläche (12) und der den Kopf (15) tragenden Stirnseite (13) angeordnet ist.

9. Palisade nach einem der Ansprüche 1 bis 8, **dadurch gekennzeichnet, daß** der Kopf (15) einen teilkreisförmigen Querschnitt aufweist.

10. Palisade nach einem der Ansprüche 1 bis 8, **dadurch gekennzeichnet, daß** der Kopf (15) einen polygonförmigen Querschnitt insbesondere in Form eines regelmäßigen Vielecks aufweist.

11. Palisade nach einem der Ansprüche 1 bis 10, **dadurch gekennzeichnet, daß** der Umfang des Kopfes (15) sich über einen Winkel von ca. 270° erstreckt.

12. Palisade nach einem der Ansprüche 1 bis 11, **dadurch gekennzeichnet, daß** die Aufnahme (16) eine Hohlkehle ist.

13. Palisade nach einem der Ansprüche 1 bis 12, **dadurch gekennzeichnet, daß** die Aufnahme (16) einen teilkreisförmigen Querschnitt aufweist.

14. Palisade nach einem der Ansprüche 1 bis 12, **dadurch gekennzeichnet, daß** die Aufnahme (16) einen polygonförmigen Querschnitt aufweist.

15. Palisade nach einem der Ansprüche 1 bis 14, **dadurch gekennzeichnet, daß** die Aufnahme (16) sich über einen Winkel von ca. 90° erstreckt.

16. Palisade nach einem der Ansprüche 1 bis 15, **dadurch gekennzeichnet, daß** zumindest eine der Sicht- oder Wandflächen (11,12) gewölbt und/oder oberflächlich strukturiert ist.

17. Palisade nach einem der Ansprüche 1 bis 16, **dadurch gekennzeichnet, daß** sie aus Beton besteht.

18. Palisade nach einem der Ansprüche 1 bis 17, **dadurch gekennzeichnet, daß** sie über ihre Höhe einen im wesentlichen konstanten Querschnitt aufweist.

## Claims

1. Palisade with visible or wall surfaces (11,12) disposed on opposing sides, and intermediate end faces (13,14), wherein one of the end faces (13) is provided with a projecting convex head (15) and the other end face (14) is provided with a concave receptacle (16), and wherein the head (15) and the receptacle (16) engage with one receptacle or head of a neighboring palisade when forming a palisade wall, such that the head (15) substantially completely fills the receptacle (16), **characterized in that** the head (15) and the receptacle (16) are eccentrically disposed in a same direction on the respective end face (13,14).

2. Palisade in accordance with claim 1, **characterized in that** the head (15) and the receptacle (16) are each disposed in the corner region between the respective end face (13,14) and the visible or wall surface (12).

3. Palisade according to claim 2, **characterized in that** the visible or wall surfaces (11,12) and the end faces (13,14) extend substantially perpendicularly to one another and that the point of intersection S of the visible or wall surface (12) bearing the head (15) and the associated end face (13) bearing the head (15), lies within the cross-section of the head (15).

4. Palisade in accordance with claim 3, **characterized in that** the center M of the cross-section of the head (15) is disposed in the plane of the visible or wall surface (12) bearing the head (15) and between the end faces (13,14).

5. Palisade in accordance with claim 3, **characterized in that** the center M of the cross-section of the head (15) is disposed between the visible or wall surfaces (11,12) and between the end faces (13,14).

6. Palisade in accordance with claim 3, **characterized in that** the center M of the cross-section of the head (15) is disposed outside of the visible or wall surface (12) bearing the head (15) and/or the end face (13) bearing the head (15).

7. Palisade in accordance with claim 3, **characterized in that** the center M of the cross-section of the head (15) is disposed in the plane of the end face (13) bearing the head (15) and between the visible or wall surfaces (12,13).

8. Palisade in accordance with claim 3, **characterized in that** the center M of the cross-section of the head (15) is disposed in the point of intersection S of the visible or wall surface (12) bearing the head (15) and the end face (13) bearing the head.

9. Palisade in accordance with any one of the claims 1 through 8, **characterized in that** the head (15) has a cross-section of a partial circle.

10. Palisade in accordance with any one of the claims 1 through 8, **characterized in that** the head (15) has a polygonal cross-section, in particular in the form of a regular polygon.

11. Palisade in accordance with any one of the claims 1 through 10, **characterized in that** the circumference of the head (15) extends through an angle of approximately 270°.

12. Palisade in accordance with any one of the claims 1 through 11, **characterized in that** the receptacle (16) is a groove.

13. Palisade in accordance with any one of the claims 1 through 12, **characterized in that** the receptacle (16) has a cross-section of a partial circle.

14. Palisade in accordance with any one of the claims 1 through 12, **characterized in that** the receptacle (16) has a polygonal cross-section.

15. Palisade in accordance with any one of the claims 1 through 14, **characterized in that** the receptacle (16) extends through an angle of approximately 90°.

16. Palisade in accordance with any one of the claims 1 through 15, **characterized in that** at least one of the visible or wall surfaces (11,12) is curved and/or provided with a surface structure.

17. Palisade in accordance with any one of the claims 1 through 16, **characterized in that** it is made from concrete.

18. Palisade in accordance with any one of the claims 1 through 17, **characterized in that** it has a substantially constant cross-section throughout its height.

## Revendications

1. Elément de palissade présentant des surfaces apparentes ou de paroi (11,12) disposées sur des faces opposées et des faces frontales (13,14) disposées entre elles, dans lequel une tête convexe en saillie (15) est conformée sur l'une des faces frontales (13) et un logement concave (16) sur l'autre face frontale (14) et dans lequel, pour former un mur de palissade, la tête (15) et le logement (16) viennent en prise avec un logement ou une tête d'un élément de palissade adjacent de telle façon que la tête (15) s'emboîte sensiblement entièrement dans le logement (16), **caractérisé en ce que** la tête (15) et le logement (16) sont disposés sur les faces frontales respectives (13,14) décentrées dans la même direction.

2. Elément de palissade selon la revendication 1, **caractérisé en ce que** la tête (15) et le logement (16) sont disposés à chaque fois dans la zone d'angle entre la face frontale respective (13,14) et la surface apparente ou de paroi (12).

3. Elément de palissade selon la revendication 2, **caractérisé en ce que** les surfaces apparentes ou de paroi (11,12) et les faces frontales (13,14) s'étendent sensiblement perpendiculaires les unes par rapport aux autres et **en ce que** le point d'intersection S de la surface apparente ou de paroi (12) portant la tête (15) avec la face frontale (13) portant la tête (15) qui lui est associée est situé à l'intérieur de la section transversale de la tête (15).

4. Elément de palissade selon la revendication 3, **caractérisé en ce que** le point central M de la section transversale de la tête (15) est situé dans le plan de la surface apparente ou de paroi (12) portant la tête (15) et entre les faces frontales (13,14).

5. Elément de palissade selon la revendication 3, **caractérisé en ce que** le point central M de la section transversale de la tête (15) est situé entre les surfaces apparentes ou de paroi (11,12) et entre les faces frontales (13,14).

6. Elément de palissade selon la revendication 3, **caractérisé en ce que** le point central M de la section transversale de la tête (15) est situé en-dehors de la surface apparente ou de paroi (12) portant la tête (15) et/ou de la face frontale (13) portant la tête (15).

7. Elément de palissade selon la revendication 3, **caractérisé en ce que** le point central M de la section transversale de la tête (15) est situé dans le plan de la face frontale (13) portant la tête (15) et entre les surfaces apparentes ou de paroi (12,13).

8. Elément de palissade selon la revendication 3, **caractérisé en ce que** le point central M de la section transversale de la tête (15) est situé dans le point d'intersection S de la surface apparente ou de paroi (12) portant la tête (15) avec la face frontale (13) portant la tête (15).

9. Elément de palissade selon l'une quelconque des revendications 1 à 8, **caractérisé en ce que** la tête (15) présente une section semi-circulaire.

10. Elément de palissade selon l'une quelconque des revendications 1 à 8, **caractérisé en ce que** la tête (15) présente une section polygonale, plus particulièrement en forme de polygone régulier.

11. Elément de palissade selon l'une quelconque des revendications 1 à 10, **caractérisé en ce que** la circonférence de la tête (15) s'étend sur un angle d'environ 270°.

12. Elément de palissade selon l'une quelconque des revendications 1 à 11, **caractérisé en ce que** le logement (16) est une moulure creuse.

13. Elément de palissade selon l'une quelconque des revendications 1 à 12, **caractérisé en ce que** le logement présente une section semi-circulaire.

14. Elément de palissade selon l'une quelconque des revendications 1 à 12, **caractérisé en ce que** le logement (16) présente une section polygonale.

15. Elément de palissade selon l'une quelconque des revendications 1 à 14, **caractérisé en ce que** le logement (16) s'étend sur un angle d'environ 90°.

16. Elément de palissade selon l'une quelconque des revendications 1 à 15, **caractérisé en ce qu'**au moins une des surfaces apparentes ou de paroi (11,12) est bombée et/ou structurée en surface.

17. Elément de palissade selon l'une quelconque des revendications 1 à 16, **caractérisé en ce qu'**il est en béton.

18. Elément de palissade selon l'une quelconque des revendications 1 à 17, **caractérisé en ce qu'**elle présente une section sensiblement constante sur sa hauteur.
